# EUROPÄISCHE PATENTSCHRIFT

(11) **EP 0 299 225 B1**
(45) Veröffentlichungstag und Bekanntmachung des Hinweises auf die Patenterteilung: **27.03.1991**
(21) Anmeldenummer: 88109675.4
(22) Anmeldetag: 16.06.1988
(51) Int. Cl.: B41J 32/02, B41J 35/26

(54) **Farbbandkassette**
Ink ribbon cassette
Cassette à ruban encreur

(30) Priorität: 17.07.1987 DE 8709866 U
(43) Veröffentlichungstag der Anmeldung: 18.01.1989
(73) Patentinhaber: Siemens Nixdorf Informationssysteme Aktiengesellschaft, 33102 Paderborn (DE)
(72) Erfinder: Flügge, Ruprecht, Dipl.-Ing., D-4790 Paderborn (DE); Kohlhage, Hermann, Dipl.-Ing., D-4790 Paderborn (DE)
(74) Vertreter: Schaumburg, Thoenes & Thurn

(56) Entgegenhaltungen:
- US-A- 4 325 645
- US-A- 4 383 775

## Beschreibung

Die Erfindung betrifft eine Farbbandkassette mit einem im Kassettenraum angeordneten Farbbandvorrat und mit von dem Kassettenraum ausgehenden Führungsarmen für das Farbband, die zwischen ihren beiden freien Enden einen durch einen Druckbereich zu führenden Farbbandabschnitt halten (wie z.B. in US-A-4 383 775 beschrieben wird).

Farbbandkassetten dieser Art werden in elektromechanischen Druckwerken verwendet, in denen die Druckelemente eines Druckkopfes schlagartig auf den durch den Druckbereich laufenden Farbbandabschnitt einwirken und dabei Druckfarbe auf einen vor dem Farbbandabschnitt liegenden Aufzeichnungsträger übertragen. Als Druckelemente können Drucknadeln vorgesehen sein, durch deren selektive Betätigung Schriftzeichen mosaikartig zusammengesetzt werden, oder es können Drucktypen wie in den normalen Schreibmaschinen verwendet werden.

Wenn eine Farbbandkassette in ein Druckwerk eingesetzt wird, so ist der durch den Druckbereich zu führende Farbbandabschnitt, der zwischen den beiden freien Enden der Führungsarme der Farbbandkassette liegt, in den Zwischenraum zwischen dem Druckkopf und dem Aufzeichnungsträger einzuführen. Insbesondere bei Nadeldruckköpfen kann dies problematisch sein, da deren Drucknadeln eine nur geringe Hubbewegung ausführen und daher der Abstand zum Aufzeichnungsträger sehr klein ist. Zum ordnungsgemäßen Einführen eines Farbbandes beim Einsetzen einer Farbbandkassette in ein Druckwerk hat man bisher besondere Führungselemente nahe dem Druckbereich im Druckwerk vorgesehen, die den zwischen den freien Enden der Führungsarme der Farbbandkassette liegenden Farbbandabschnitt beim Einsetzen der Farbbandkassette von oben her in das Druckwerk so führen, daß er in den Zwischenraum zwischen Druckkopf und Aufzeichnungsträger hineingleitet. Es ist auch möglich, den Druckkopf zum Zwecke des Einlegens eines Farbbandes aus dem Druckbereich zu verlagern, damit zum Einlegen des Farbbandes ausreichend Platz zur Verfügung steht. Diese Lösungen sind jedoch aufwendig, denn sie erfordern zusätzliche mechanische Elemente am Druckwerk. Will man diese vermeiden, so kann man auch an der Farbbandkassette selbst mechanisch bewegliche Elemente vorsehen, durch die es möglich ist, den Abstand zwischen dem freiliegenden Farbbandabschnitt um dem Kassettengehäuse zu vergrößern und so den Einlegevorgang zu erleichtern. Auch dies erfordert jedoch einen zusätzlichen Aufwand an den Kassetten, und außerdem müssen auch hier im Druckwerk besondere Betätigungselemente vorhanden sein, mit denen die mechanische Veränderung der Farbbandkassette hervorgerufen bzw. rückgängig gemacht wird.

Je nach Konsistenz des Farbbandes ist trotz dieser Führungsmöglichkeiten das ordnungsgemäße Einlegen des Farbbandes in ein Druckwerk nicht immer gewährleistet. Wenn das Farbband nur wenig Eigensteifigkeit besitzt, so ist es durchaus möglich, daß sich in dem zwischen den freien Enden der Führungsarme der Farbbandkassette liegenden Farbbandabschnitt eine Schleife ausbildet, die trotz aufwendiger Führungsmaßnahmen nicht ohne manuelle Unterstützung ordnungsgemäß in den Druckbereich gelangt.

Es ist Aufgabe der Erfindung,eine einfache Möglichkeit zum ordnungsgemäßen Einlegen eines Farbbandes beim Einsetzen einer Farbbandkassette in ein Druckwerk zu finden, durch die sich ein erhöhter mechanischer Aufwand im Druckwerk und an der Farbbandkassette erübrigt und eine manuelle Unterstützung des Einlegevorganges nicht erforderlich ist.

Diese Aufgabe wird für eine Farbbandkassette eingangs genannter Art erfindungsgemäß gelöst durch einen hinter dem Farbbandabschnitt an diesem anliegenden Stützstreifen aus elastisch biegsamem Material, der in den beiden Führungsarmen liegt und aus mindestens einem Führungsarm in den von den Führungsarmen umschlossenen Raum hineinragt.

Die Erfindung stellt eine äußerst einfache Lösung des vorstehend aufgezeigten Problems dar, denn es ist möglich, ohne zusätzliche mechanische Elemente im Druckwerk sowie an der Farbbandkassette ein stets einwandfreies Einlegen des Farbbandes in den Druckbereich zu erreichen, wenn die Farbbandkassette in das Druckwerk eingesetzt wird. Der Stützstreifen aus elastisch biegsamem Material liegt in den beiden Führungsarmen und hinter dem Farbbandabschnitt, der zwischen den freien Enden der Führungsarme verläuft. Der Farbbandabschnitt erhält dadurch einen durch den Stützstreifen vorgegebenen Verlauf, so daß er auch bei sehr dünnem Farbbandmaterial keine Schleifen bilden kann, sondern anliegend an dem Stützstreifen zwischen den freien Enden der Führungsarme einen etwa bogenförmigen Verlauf haben kann und in diesem Verlauf durch den Stützstreifen stabil gehalten wird. Wenn die Farbbandkassette in das Druckwerk eingesetzt wird, so gelangt der an dem Stützstreifen liegende Farbbandabschnitt zuverlässig in den Druckbereich, ohne daß hier eine manuelle Korrektur erforderlich ist. Da der Stützstreifen aus mindestens einem Führungsarm in den von den Führungsarmen umschlossenen Raum hineinragt, kann er nach dem Einsetzen der Farbbandkassette in das Druckwerk in oder über dem von den Führungsarmen umschlossenen Raum ergriffen und aus der Farbbandkassette herausgezogen werden, womit der Einsetzvorgang der Farbbandkassette beendet ist. Wenn in dem von den Führungsarmen umschlossenen Raum der Druckkopf des Druckwerks liegt, so wird der Führungsstreifen sogar beim Einsetzen der Farbbandkassette in das Druckwerk selbsttätig nach oben angehoben, wodurch er noch leichter ergriffen und aus der Farbbandkassette herausgezogen werden kann.

Damit der Stützstreifen in jedem Falle von einem in dem von den Führungsarmen der Farbbandkassette umschlossenen Raum vorhandenen mechanischen Element des Druckwerks nach oben aus der Ebene der Farbbandkassette heraus bewegt wird, bildet er zweckmäßig in dem von den Führungsarmen umschlossenen Raum eine Schleife, die mindestens teilweise in einem mittleren Abschnitt dieses Raumes liegt.

Ein inneres Ende des Stützstreifens kann an der Innenseite des einen Führungsarms lösbar fixiert sein. Dies begünstigt die Ausbildung einer Schleife des Stützstreifens in dem von den Führungsarmen umschlossenen Raum, denn dann kann die Elastizität des Stützstreifens zur Schleifenbildung ausgenutzt werden.

Die lösbare Fixierung des Stützstreifens kann auf verschiedene Weise verwirklicht sein. Sehr vorteilhaft ist das innere Ende des Stützstreifens in einer an der Innenseite des Führungsarms vorgesehenen und zur Kassettenoberseite hin offenen nut angeordnet. Dies ermöglicht besonders einfach das Herausgleiten des Stützstreifens aus dieser nut nach oben, wodurch die Bedienungsperson in die Lage versetzt wird, den Stützstreifen einfach zu ergreifen und aus der Kassette herauszuziehen. Die zusätzliche Nut an der Innenseite des Führungsarms stellt eine nur unwesentliche Abänderung der Kassette dar, sie kann bei der Kassettenherstellung durch eine sehr einfache Werkzeugänderung vorgesehen werden.

Vorteilhaft ist ein äußeres Ende des Stützstreifens in dem anderen Führungsarm lösbar fixiert. Dadurch erhält der Stützstreifen insbesondere in dem Bereich zwischen den freien Enden der Führungsarme einen vorgegebenen, z.B. bogenförmigen Verlauf und eine stets definierte Lage, die während der Lagerung der Farbbandkassette oder bei deren Transport nicht verändert wird.

Wenn der Stützstreifen im Bereich des Farbbandabschnitts über eine die freien Enden der Führungsarme verbindende Linie hinaus gebogen ist, so entspricht dieser Verlauf zumeist dem Verlauf, den das Farbband in dem Druckbereich eines Druckwerks haben wird, nachdem es in dieses eingelegt worden ist, denn insbesondere bei Druckwerken, die mit Nadeldruckköpfen ausgerüstet sind, werden die Farbbänder in dieser Weise an der Stirnseite des Nadeldruckkopfes vorbeigeführt und durch diese in entsprechender Lage gehalten.

Vorteilhaft hat der Stützstreifen von seinem äußeren bis zu seinem inneren Ende einen etwa spiralförmigen Verlauf. Infolge seiner Elastizität verhält sich der Stützstreifen dann ähnlich einer spiralförmig gebogenen Feder. Dabei kann er dem zwischen den freien Enden der Führungsarme liegenden Farbbandabschnitt den angestrebten bogenförmigen Verlauf geben und gleichzeitig mit einem beschnitt im mittleren Bereich des von den Führungsarmen umschlossenen Raums liegen, aus dem er dann, wenn die Kassette in ein Druckwerk eingelegt wird und der Druckkopf oder sonstige mechanische Elemente des Druckwerks in diesen Raum hineinragen, federartig herausschnellt.

Ein Ausführungsbeispiel der Erfindung wird im folgenden an Hand der Figur beschrieben, die eine teilweise gebrochene Draufsicht auf eine Farbbandkassette zeigt, die mit einem Stützstreifen ausgerüstet ist.

Diese Farbbandkassette 10 hat eine im wesentlichen quadratische Form, die durch einen in der Figur nicht näher dargestellten Vorratsraum für Farbband und zwei von diesem ausgehende Führungsarme 11 und 12 bestimmt ist. Die beiden Führungsarme 11 und 12 umschließen einen freien Raum 13, der von einem strichpunktiert angedeuteten Nadeldruckkopf 14 eingenommen wird, wenn die Farbbandkassette 10 in ein in der Figur nicht dargestelltes Druckwerk eingesetzt ist. Der Nadeldruckkopf 14 hat ein Mundstück 15, das im Druckbetrieb die über ein Farbband auf einen nicht dargestellten Aufzeichnungsträger einwirkenden Drucknadeln führt.

Das in der Farbbandkassette 10 enthaltene Farbband 16 tritt aus dem Führungsarm 11 bei 17 aus und in den Führungsarm 12 bei 18 ein. Zwischen den Stellen 17 und 18 bildet es einen freiliegenden Abschnitt, der im Druckbetrieb um die Stirnfläche des Mundstücks 15 des Nadeldruckkopfes 14 herumzuführen ist und beim Einsetzen der Farbbandkassette 10 in ein Druckwerk in diesen Druckbereich gelangen muß. Hierzu wird das Farbband 16 durch einen Stützstreifen 19 auf einem bogenförmigen Verlauf zwischen den freien Enden der Führungsarme 11 und 12 gehalten, indem der Stützstreifen 19 an der Rückseite des Farbbandes 16 anliegt und diesen bogenförmigen Verlauf einnimmt. Wie in der Figur zu erkennen, hat der Stützstreifen 19 einen etwa spiralförmigen Verlauf von seinem äußeren Ende 20 über den zwischen den Führungsarmen 11 und 12 freiliegenden Abschnitt 21, durch den Führungsarm 12 hindurch bis zu seinem inneren Ende 22, das in einer Nut 22a an der Innenseite des Führungsarms 12 sitzt. Durch den spiralförmigen Verlauf liegt der Stützstreifen 19 in dem von den beiden Führungsarmen 11 und 12 umschlossenen Raum 13 so, daß er etwa diagonal durch dessen mittleren Bereich läuft und somit sicher von dem Nadeldruckkopf 14 aus diesem Bereich angehoben wird, wenn die Farbbandkassette 10 in das Druckwerk eingesetzt wird und der Nadeldruckkopf 14 den Raum 13 einnimmt. Der Stützstreifen 19 tritt durch eine Schlitzöffnung 23, die in der Innenwand des Führungsarms 12 vorgesehen ist, in den Raum 13 ein und ist dann wie aus der Figur ersichtlich gebogen, so daß er infolge seiner Elastizität mit seinem inneren Ende 22 wie eine Feder in die zugehörige Nut 22a an der Innenseite des Führungsarms 12 einrastet. Da die Nut 22a nach oben (aus der Zeichenebene heraus) offen ist, wird der Stützstreifen 19 zuverlässig aus der Nut 22a herausgeschoben, sobald ein mechanisches Element wie z.B. der Nadeldruckkopf 14 ihn aus dem Raum 13 nach oben verlagert.

Auch der bogenförmige Verlauf des Stützstreifens 19 in seinem Abschnitt 21 wird dadurch gewährleistet, daß das äußere Ende 20 des Stützstreifens 19 an einer Stelle des Führungsarms 11 fixiert ist, die nutartig ausgebildet ist. Hierzu ist ein schon vorhandener Vorsprung 24 genutzt, der zur Aufnahme eines an dem Kassettendeckel 25 vorgesehenen und in der Figur nicht dargestellten Steckzapfens dient. Ein ähnlicher Vorsprung 26 ist in dem Führungsarm 12 vorgesehen und ermöglicht durch die für ihn erforderliche Materialverdickung der Innenwand des Führungsarms 12 das Einbringen der für das innere Ende 22 des Stützstreifens 19 vorzusehenden Nut 22a.

Der Stützstreifen 19 kann aus einem elastisch biegsamen Kunststoffmaterial bestehen und wird nach dem Einsetzen der Farbbandkassette 10 in ein Druckwerk an seinem aus der oberen Ebene der Farbbandkassette 10 herausragenden inneren Ende 22 ergriffen und aus der Farbbandkassette 10 herausgezogen. Damit ist das Einlegen des zwischen den freien Enden der Führungsarme 11 und 12 liegenden Farbbandabschnittes in das Druckwerk bzw. in den Druckbereich selbsttätig erfolgt, ohne daß eine manuelle Unterstützung dieses Vorgangs durch direktes Ergreifen des Farbbandes 16 nötigt ist.

Die Erfindung ist in gleicher Weise auch für Farbbandkassetten anwendbar, die in Typendruckwerke einzusetzen sind, da der Stützstreifen dem zwischen den Führungsarmen liegenden Farbbandabschnitt stets einen vorgegebenen Verlauf geben kann, der optimal an die jeweiligen Anforderungen des Druckwerks angepaßt werden kann. So ist es auch möglich, die Vorteile des Stützstreifens besonders bei solchen Farbbandkassetten auszunutzen, deren Führungsarme wesentlich weiter auseinanderstehen als die Führungsarme 11 und 12 des vorstehend beschriebenen Ausführungsbeispiels. Farbband kassetten dieser Art werden in Druckwerken verwendet, in denen sie nicht auf einer den Druckkopf tragenden Platine sitzen, sondern in denen der Druckkopf zwischen den sehr weit auseinanderstehenden Führungsarmen in Zeilenrichtung verfahren wird, während die Farbbandkassette selbst stationär angeordnet ist.

Um ein Verrutschen des Stützstreifens 19 innerhalb der Farbbandkassette 10 zu verhindern und damit die Lage seines bogenförmig verlaufenden Abschnitts 21 definiert festzulegen, kann eine weitere Lagefixierung des Stützstreifens 19 z.B. im Bereich der Schlitzöffnung 23 vorgesehen sein. Hierzu kann der Stützstreifen 19 z.B. zick-zack-förmig gebogen sein, so daß er mit einer Kante der Schlitzöffnung 23 verrastet, oder er kann eine kleine Öffnung oder Aussparung haben die sich mit einem entsprechend bemessenen Vorsprung im Bereich der Schlitzöffnung 23 verhakt. Schließlich ist es auch möglich, zur Lagefixierung des bogenförmig verlaufenden Abschnitts 21 des Stützstreifens 19 eine Schutzmaske vor dem Abschnitt 21 an der Farbbandkassette 10 zu befestigen, wie sie in dem Gebrauchsmuster G 87 06 189.9 beschrieben ist.

## Patentansprüche

1. Farbbandkassette mit einem im Kassettenraum angeordneten Farbbandvorrat und mit von dem Kassettenraum ausgehenden Führungsarmen für das Farbband, die zwischen ihren beiden freien Enden einen durch einen Druckbereich zu führenden Farbbandabschnitt halten **gekennzeichnet** durch einen hinter dem Farbbandabschnitt an diesem anliegenden Stützstreifen (19) aus elastisch biegsamem Material, der in den beiden Führungsarmen (11, 12) liegt und aus mindestens einem Führungsarm (12) in den von den Führungsarmen (11, 12) umschlossenen Raum (13) hineinragt.

2. Farbbandkassette nach Anspruch 1, dadurch **gekennzeichnet**, daß der Stützstreifen (19) in dem von den Führungsarmen (11, 12) umschlossenen Raum (13) eine Schleife bildet, die mindestens teilweise in einem mittleren Abschnitt dieses Raumes (13) liegt.

3. Farbbandkassette nach Anspruch 2, dadurch **gekennzeichnet**, daß ein inneres Ende (22) des Stützstreifens (19) an der Innenseite des einen Führungsarms (12) lösbar fixiert ist.

4. Farbbandkassette nach Anspruch 3, dadurch **gekennzeichnet**, daß das innere Ende (22) des Stützstreifens (19) in einer an der Innenseite des Führungsarms (12) vorgesehenen und zur Kassettenoberseite hin offenen Nut (22a) sitzt.

5. Farbbandkassette nach Anspruch 3 oder 4, dadurch **gekennzeichnet**, daß das innere Ende (22) des Stützstreifens (19) an dem Führungsarm (12) fixiert ist, aus dem der Stützstreifen (19) in den von den Führungsarmen (11, 12) umschlossenen Raum (13) hineinragt.

6. Farbbandkassette nach einem der vorhergehenden Ansprüche, dadurch **gekennzeichnet**, daß ein äußeres Ende (20) des Stützstreifens (19) in dem anderen Führungsarm (11) lösbar fixiert ist.

7. Farbbandkassette nach einem der vorhergehenden Ansprüche, dadurch **gekenzeichnet**, daß der Stützstreifen (19) im Bereich des Farbbandabschnitts über eine die freien Enden der Führungsarme (11, 12) verbindende Linie hinaus gebogen ist.

8. Farbbandkassette nach einem der vorhergehenden Ansprüche, dadurch **gekennzeichnet**, daß der Stützstreifen (19) von seinem äußeren (20) bis zu seinem inneren Ende (22) einen etwa spiralförmigen Verlauf hat.

## Claims

1. An ink ribbon cassette, a supply of ink ribbon being disposed in the cassette chamber, guide arms for the ribbon extending from the cassette chamber and retaining between their two free ends a ribbon part required to be guided through a printing zone, **characterized** by a flexible resilient support strip (19) which is disposed after and in contact with the ribbon part, rests in the two guide arms (11, 12) and extends from at least one guide arm (12) into the space (13) enclosed by the guide arms (11, 12).

2. An ink ribbon cassette according to claim 1, **characterized** in that the support strip (19) forms in the space (13) enclosed by the guide arms (11, 12) a loop disposed at least to some extent in a central part of the space (13).

3. An ink ribbon cassette according to claim 2, **characterized** in that an inner end (22) of the support strip (19) is releasably secured to the inside of one guide arm (12).

4. An ink ribbon cassette according to claim 3, **characterized** in that the inner end (22) of the support strip (19) is received in a groove (22a) which is disposed on the inside of the guide arm (12) and which is open towards the top of the cassette.

5. An ink ribbon cassette according to claim 3 or 4, **characterized** in that the inner end (22) of the support strip (19) is secured to the guide arm (12) from which the support strip (19) extends into the space (13) enclosed by the guide arms (11, 12).

6. An ink ribbon cassette according to any of the previous claims, **characterized** in that an outer end (20) of the support strip (19) is releasably secured in the other guide arm (11).

7. An ink ribbon cassette according to any of the previous claims, **characterized** in that the support strip (19) is bent near the ribbon part beyond a line interconnecting the free ends of the guide arms (11, 12).

8. An ink ribbon cassette according to any of the previous claims, **characterized** in that the support strip (19) extends substantially spirally from its outer end (20) to its inner end (22).

## Revendications

1. Cassette de ruban encreur avec une réserve de ruban encreur disposée dans l'intérieur de la cassette et avec des bras de guidage pour le ruban encreur sortant de l'intérieur de la cassette, qui tiennent entre leurs deux extrémités libres un tronçon du ruban encreur à guider dans une zone d'impression, caractérisée par une bande de soutien (19) en matière pliable élastiquement, s'appliquant contre le tronçon de ruban encreur derrière celui-ci, qui est placée dans les deux bras de guidage (11, 12) et qui est en saillie à partir d'au moins un bras de guidage (11, 12), à l'intérieur de l'espace (13) contenu entre les bras de guidage (11, 12).

2. Cassette de ruban encreur selon la revendication 1, caractérisée en ce que la bande de soutien (19) forme dans l'espace (13) contenu entre les bras de guidage (11, 12) une boucle qui se trouve au moins partiellement dans une partie médiane de cet espace (13).

3. Cassette de ruban encreur selon la revendication 2, caractérisée en ce qu 'une extrémité intérieure (22) de la bande de soutien (19) est fixée de façon détachable au côté intérieur de l'un des bras de guidage (12).

4. Cassette de ruban encreur selon la revendication 3, caractérisée en ce que l'extrémité intérieure (22) de la bande de soutien (19) est logée dans une rainure (22a) prévue au côté intérieur du bras de guidage (12) et ouverte vers le côté supérieur de la cassette.

5. Cassette de ruban encreur selon la revendication 3 ou 4, caractérisée en ce que l'extrémité intérieure (22) de la bande de soutien (19) est fixée au bras de guidage (12) à partir duquel la bande de soutien (19) est en saillie à l'intérieur de l'espace (13) contenu entre les bras de guidage (11, 12).

6. Cassette de ruban encreur selon une quelconque des revendications précédentes, caractérisée en ce qu'une extrémité extérieure (20) de la bande de soutien (19) est fixée de façon détachable à l'autre bras de guidage (11).

7. Cassette de ruban encreur selon une quelconque des revendications précédentes, caractérisée en ce que la bande de soutien (19) est incurvée dans la région du tronçon de ruban encreur au-delà d'une ligne joignant les extrémités libres des bras de guidage (11, 12).

8. Cassette de ruban encreur selon une quelconque des revendications précédentes, caractérisée en ce que la bande de soutien (19) a un développement à configuration substantiellement en spirale de son extrémité extérieure (20) à son extrémité intérieure (22).
